# EUROPÄISCHE PATENTSCHRIFT

(11) **EP 1 434 239 B1**
(45) Veröffentlichungstag und Bekanntmachung des Hinweises auf die Patenterteilung: **06.02.2008**
(21) Anmeldenummer: 02028964.1
(22) Anmeldetag: 24.12.2002
(51) Int. Cl.: G21F 5/005

(54) **Transport- und Lagerbehälter für wärmeentwickelnde radioaktive Stoffe, insbesondere abgebrannte Kernreaktorbrennelemente oder HAW-Glaskokillen**
Container for transporting and storing heat releasing materials, spent nuclear fuel assemblies or vitrified high active waste comprising shells
Conteneur de transport et de stockage pour matières radioactives dégageant de la chaleur, des assemblages de combustible nucléaire irradiés ou des coquilles de matériau vitrifié fortement radioactif

(43) Veröffentlichungstag der Anmeldung: 30.06.2004
(73) Patentinhaber: GNS Gesellschaft für Nuklear-Service mbH, 45127 Essen (DE)
(72) Erfinder: Gluschke, Konrad, 58739 Wickede (DE); Hüggenberg, Roland, 44795 Bochum (DE); Kühl, Helmut, 52428 Jülich (DE); Vallentin, Roger, 52428 Jülich (DE); Klöhn, Berthold, 58455 Witten (DE)
(74) Vertreter: Rohmann, Michael

(56) Entgegenhaltungen:
- EP-A- 0 036 954
- EP-A- 0 036 982
- EP-A- 1 128 392
- DE-A- 3 017 985
- DE-A- 19 734 166
- DATABASE WPI Section Ch, Week 198628 Derwent Publications Ltd., London, GB; Class K05, AN 1986-178945 XP002272207 & JP 61 111494 A (MITSUBISHI HEAVY IND CO LTD), 29. Mai 1986 (1986-05-29)

## Beschreibung

Die Erfindung betrifft einen Transport- und Lagerbehälter für wärmeentwickelnde radioaktive Stoffe, insbesondere abgebrannte Kernreaktorbrennelemente oder HAW (high active waste)-Glaskokillen

Transport- und Lagerbehälter für radioaktive Materialien bzw. Stoffe sind aus der Praxis allgemein bekannt. DE 197 34 166 A betrifft einen Transportbehälter mit Fächern für abgebrannte Kernreaktorbrennelemente, die bereits im Kernreaktor gasdicht in Kapseln eingeschlossen wurden. Plattenförmige Bauteile aus Absorbermaterialien und Moderatorenmaterialien werden an der Innenseite der Strahlenschutzhülle des Transportbehälters befestigt und schirmen schnelle Neutronen ab. Aus EP 0 036 982 ist ein Einsatzkorb für Transport- und/oder Lagerbehälter für radioaktive Materialien bekannt, der aus Graphit besteht. In dem graphitischen Einsatzkorb sind Schächte zur Aufnahme des radioaktiven Materials angeordnet. EP 0 036 954 offenbart einen Behälter zum Transport und/oder Lagerung radioaktiver Stoffe, dessen Neutronenabschirmung zwischen dem äußeren Grundkörper des Behälters und der inneren Auskleidung des Grundkörpers angeordnet ist. Bei aus der Praxis bekannten Transport- und Lagerbehältern der genannten Art bleiben die Leerschächte regelmäßig ungenutzt, da sie zu klein sind. Für die Abschirmung der Neutronenstrahlung wird eine Thermalisierung der schnellen Neutronen durch wasserstoffhaltige Materialien im Behälterkörper oder durch außen liegende Neutronenmoderatoren oder - als zweite Möglichkeit - durch wasserstoffhaltige, borierte Materialien, z. B. in Form von Kunststoffen, mit zusätzlicher Sekundärgammaabstrahlung, die außen an der Behälterwand angeordnet sind, bewerkstelligt. Die sekundäre Gammastrahlung führt zur Erhöhung der Gesamtgammadosisleistung an der Behälteraußenseite insbesondere an Schwachpunkten. Schwachstellen der Neutronenabschirmung werden regelmäßig mittels zusätzlicher Abschirmmaterialien außerhalb des Behälters, z. B. an seinem Transportgestell, aufgefangen. Alles das ist sehr aufwendig und verbesserungswürdig.

Der Erfindung liegt die Aufgabe zugrunde, einen Transport- und Lagerbehälter der eingangs genannten Art so auszubilden, dass die erforderliche Senkung des Gesamtpegels der Neutronendosisleistung auf einfachere Art und Weise als bisher erreicht wird.

Zur Lösung des technischen Problems lehrt die Erfindung einen Transport- und Lagerbehälter für wärmeentwickelnde radioaktive Stoffe, insbesondere abgebrannte Kernreaktorbrennelemente oder HAW (high active waste)-Glaskokillen, bestehend aus einem Neutronenmoderatormaterial aufweisenden metallischen Behälterkörper mit zugeordneten Verschlusselementen und einem im Behälterkörper angeordneten Tragkorb, welcher Aufnahmeschächte für die radioaktiven Stoffe und zwischen den Aufnahmeschächten Leerschächte aufweist,
wobei zumindest die peripheren Leerschächte mit graphithaltigem Neutronenmoderatormaterial verfüllt sind und wobei das in den Leerschächten befindliche Neutronenmoderatormaterial zumindest teilweise mit Metallhüllen versehen ist
und wobei die Metallhüllen mit dem Behälter verschraubt sind oder über an der Behälterwand verschraubte Führungsleisten mit dem Behälterkörper verspannt sind.

Die Erfindung geht hierbei von der Erkenntnis aus, dass Graphit nicht nur ein hervorragendes Neutronenmoderatormaterial ist, sondern die hohe Wärmeleitfähigkeit und der Strahlungskoeffizient des Graphites sich auch äußerst günstig auf die Wärmeabfuhr auswirken. Folglich ist durch die beschriebenen Maßnahmen auch eine deutliche Senkung der Temperatur der radioaktiven Stoffe gegeben.

Für die weitere Ausgestaltung bestehen im Rahmen der Erfindung mehrere Möglichkeiten. So sind nach einer bevorzugten Ausführungsform die peripheren Leerschächte zwickelförmig gestaltet. Das Neutronenmoderatormaterial besteht vorzugsweise aus gepresstem Graphit. Es ist vorteilhafterweise säulenförmig ausgebildet. Das in den Leerräumen befindliche Neutronenmoderatormaterial ist erfindungsgemäß zumindest teilweise mit Metallhüllen versehen. Diese sind zur Verbesserung der Wärmeleitung erfindungsgemäß mit dem Behälterkörper verschraubt oder über an der Behälterkörperwand verschraubte Führungsleisten mit dem Behälterkörper verspannt. Aus dem gleichen Grunde empfiehlt es sich auch, die Metallhüllen aus Kupfer oder Stahl zu fertigen. Im Übrigen empfiehlt es sich außerdem, kopf- und/oder fußseitige Behälterhohlräume mit Graphit zu belegen.

Im Folgenden wird die Erfindung anhand einer ein Ausführungsbeispiel darstellenden Zeichnung näher erläutert. Die einzige Figur zeigt im Querschnitt einen Transport- und Lagerbehälter.

Der in der Figur dargestellte Transport- und Lagerbehälter ist für wärmeentwickelnde radioaktive Stoffe, insbesondere abgebrannte Kernreaktorbrennelemente oder HAW (high active waste)-Glaskokillen bestimmt und besteht in seinem grundsätzlichen Aufbau aus einem Neutronenmoderatormaterial 1 aufweisenden metallischen Behälterkörper 2 mit zugeordneten Verschlusselementen, die im Einzelnen nicht dargestellt sind. Im Behälterkörper 2 ist ein Tragkorb 3 angeordnet, der Aufnahmeschächte 4 für die radioaktiven Stoffe und zwischen den Aufnahmeschächten Leerschächte 5 aufweist.

Wie aus der Figur ersichtlich ist, sind die peripheren Leerschächte 5 mit graphithaltigem Neutronenmoderatormaterial 1 verfüllt. Die peripheren Leerschächte 5 und entsprechend auch das darin befindliche Neutronenmoderatormaterial 1 sind zwickelförmig gestaltet. Im Ausführungsbeispiel besteht dieses Neutronenmoderatormaterial 1 aus gepressten Graphitsäulen. Diese Graphitsäulen sind über einen Teil ihres Umfanges mit Metallhüllen 6 aus Kupfer oder Stahl versehen, die mit dem Behälterkörper 1 verschraubt sind. Sie könnten aber auch über an der Behälterkörperwand verschraubte Führungsleisten mit dem Behälterkopf verspannt sein.

Im Einzelnen nicht dargestellt ist, dass kopf- und/oder fußseitige Behälterhohlräume ebenfalls mit Graphit belegt sind.

## Patentansprüche

1. Transport- und Lagerbehälter für wärmeentwickelnde radioaktive Stoffe, insbesondere abgebrannte Kernreaktorbrennelemente oder HAW (high active waste)-Glaskokillen, bestehend aus einem Neutronenmoderatormaterial (1) aufweisenden metallischen Behälterkörper (2) mit zugeordneten Verschlusselementen und einem im Behälterkörper (2) angeordneten Tragkorb (3), welcher Aufnahmeschächte (4) für die radioaktiven Stoffe und zwischen den Aufnahmeschächten (4) Leerschächte (5) aufweist,
wobei zumindest die peripheren Leerschächte (5) mit graphithaltigem Neutronenmoderatormaterial (1) verfüllt sind und wobei das in den Leerschächten (5) befindliche Neutronenmoderatormaterial (1) zumindest teilweise mit Metallhüllen (6) versehen ist,
**dadurch gekennzeichnet, dass**
die Metallhüllen (6) mit dem Behälterkörper (2) verschraubt sind oder über an der Behälterkörperwand verschraubte Führungsleisten mit dem Behälterkörper (2) verspannt sind.

2. Transport- und Lagerbehälter nach Anspruch 1, wobei die peripheren Leerschächte (5) zwickelförmig gestaltet sind.

3. Transport- und Lagerbehälter nach Anspruch 1 oder 2, wobei das Neutronenmoderatormaterial (1) aus gepresstem Graphit besteht.

4. Transport- und Lagerbehälter nach einem der Ansprüche 1 bis 3, wobei das in den Leerschächten (5) befindliche Neutronenmoderatormaterial (1) säulenförmig ausgebildet ist.

5. Transport- und Lagerbehälter nach einem der Ansprüche 1 bis 4, wobei die Metallhüllen (6) aus Kupfer oder Stahl bestehen.

6. Transport- und Lagerbehälter nach einem der Ansprüche 1 bis 5, wobei kopf- und/oder fußseitige Behälterhohlräume mit Graphit belegt sind.

## Claims

1. Transport and storage container for heat-generating radioactive substances, in particular spent nuclear reactor fuel elements or HAW (high active waste) glass units, said container consisting of a metal container body (2) containing a neutron moderator material (1) and having associated closure elements, and a carrying basket (3) which is arranged in the container body (2) and comprises holding shafts (4) for the radioactive substances and empty shafts (5) between the holding shafts (4),
wherein at least the peripheral empty shafts (5) are filled with graphite-containing neutron moderator material (1) and wherein the neutron moderator material (1) located in the empty shafts (5) is at least partially provided with metal casings (6),
**characterised in that** the metal casings (6) are screwed onto the container body (2) or are secured to the container body (2) via guide strips screwed onto the container body wall.

2. Transport and storage container according to claim 1, wherein the peripheral empty shafts (5) are wedge-shaped.

3. Transport and storage container according to claim 1 or 2, wherein the neutron moderator material (1) consists of pressed graphite.

4. Transport and storage container according to one of claims 1 to 3, wherein the neutron moderator material (1) located in the empty shafts (5) is column-shaped.

5. Transport and storage container according to one of claims 1 to 4, wherein the metal casings (6) are made of copper or steel.

6. Transport and storage container according to one of claims 1 to 5, wherein hollow spaces at the top and/or bottom of the container are filled with graphite.

## Revendications

1. Conteneur de transport et de stockage pour matières radioactives dégageant de la chaleur, en particulier des éléments combustibles de réacteur nucléaire consommés ou des coquilles de matériau vitrifié HAW (high active waste) fortement radioactif, constitué d'un corps de conteneur (2) métallique, présentant un modérateur neutronique (1), avec des éléments de fermeture associés et d'un berceau (3) disposé dans le corps de conteneur (2), lequel berceau présente des cuves de réception (4) pour les matières radioactives et des cuves vierges (5) entre les cuves de réception (4),
au moins les cuves vierges périphériques (5) étant remplies d'un modérateur neutronique (1) au graphite et le modérateur neutronique (1), situé dans les cuves vierges (5), étant muni au moins en partie de gaines métalliques (6),
**caractérisé en ce que** les gaines métalliques (6) sont vissées avec le corps de conteneur (2) ou sont fixées avec le corps de conteneur (2) par l'intermédiaire de barres de guidage vissées sur la paroi du corps de conteneur.

2. Conteneur de transport et de stockage suivant la revendication 1, dans lequel les cuves vierges périphériques (5) sont configurées en forme de soufflet.

3. Conteneur de transport et de stockage suivant l'une des revendications 1 et 2, dans lequel le modérateur neutronique (1) est constitué de graphite pressé.

4. Conteneur de transport et de stockage suivant l'une des revendications 1 à 3, dans lequel le modérateur neutronique (1), situé dans les cuves vierges (5), est configuré en forme de colonne.

5. Conteneur de transport et de stockage suivant l'une des revendications 1 à 4, dans lequel les gaines métalliques (6) sont composées de cuivre ou d'acier.

6. Conteneur de transport et de stockage suivant l'une des revendications 1 à 5, dans lequel les espaces creux du conteneur du côté tête et/ou du côté base sont garnis de graphite.
